# EUROPÄISCHE PATENTSCHRIFT

(11) **EP 3 623 079 B1**
(45) Veröffentlichungstag und Bekanntmachung des Hinweises auf die Patenterteilung: **10.11.2021**
(21) Anmeldenummer: 18194933.0
(22) Anmeldetag: 17.09.2018
(51) Int. Cl.: B22D 39/00, C22B 9/16, F27B 3/04, F27B 14/14

(54) **VORRICHTUNG ZUR TEMPERATURBEHANDLUNG VON SCHMELZEN AUS NICHTEISENMETALLEN UNTER VERWENDUNG EINES WÄRMETAUSCHERS**
DEVICE FOR THE THERMAL TREATMENT OF MELTS PRODUCED FROM NON-FERROUS METALS USING A HEAT EXCHANGER
DISPOSITIF DE TRAITEMENT PAR TEMPÉRATURE DES MASSES EN FUSION DE MÉTAUX NON FERREUX À L'AIDE D'UN ÉCHANGEUR DE CHALEUR

(43) Veröffentlichungstag der Anmeldung: 18.03.2020
(73) Patentinhaber: StrikoWestofen GmbH, 51643 Gummersbach (DE)
(72) Erfinder: JENRICH, Thielo, 51503 Rösrath (DE)
(74) Vertreter: Pfenning, Meinig & Partner mbB

(56) Entgegenhaltungen:
- WO-A2-02/058862

## Beschreibung

Die Erfindung betrifft eine Vorrichtung zur Temperaturbehandlung von Schmelzen aus Nichteisenmetallen und eine Verwendung eines Wärmetauschers.

Schmelzen von Nichteisenmetallen werden üblicherweise in beheizten Behältern mit Tiegeln aufgenommen, wobei die Beheizung indirekt, z.B. mit einer elektrischen oder Gas-Heizvorrichtung über die Tiegelwand, oder direkt, z.B. über Tauchheizstäbe, die in die Schmelze eingebracht werden, vorgenommen wird (z.B. US 2004/0107799 A1).

Aus der Veröffentlichung WO2/058862 A2 ist eine Anordnung aus einem Schmelzofen und einen als Dosierofen ausgebildeten Warmhalteofen, die über eine Zufuhrleitung und eine Rückführleitung miteinander verbunden sind. Im Bodenbereich des Schmelzofens ist eine Pumpe vorgesehen, die die Schmelze Pumpe durch eine Entgasungskammer und einen Filtrationsbereich aus dem Schmelzofen in den Warmhalteofen und von diesem zurück in den Schmelzofen transportiert. Am Boden des Warmhalteofens sind Heizelemente in Form von wärmeleitenden Blöcken z.B. aus Graphit, angeordnet, die von elektrischen Elementen durchgriffen und aufgeheizt werden. Diese Heizelemente in Form von Blöcken dienen dazu, die Schmelze im Warmhalteofen aufzuheizen.

Das Aufschmelzen von Nichteisenmetallen, insbesondere Magnesiumlegierungen, wird in der Praxis in Öfen mit offener Badoberfläche durchgeführt und kann in zwei Phasen unterteilt werden. Das Nichteisenmetall wird beispielsweise in Form von vorgewärmten Masseln, Band, Stab oder Stückgut in den Ofen direkt in die Schmelze eingebracht und das Material wird bis zur Verflüssigung, bei der der Soliduspunkt der Legierung erreicht wird, aufgeheizt. Die erforderliche Energie zum Aufschmelzen des Materials kommt hauptsächlich aus der flüssigen Schmelze aus der direkten Umgebung des Materials. Dadurch kühlt sich die Schmelze in der Umgebung entsprechend ab. Die zweite Phase ist die Überhitzung des abgekühlten Materials auf die erforderliche Soll-Temperatur. Für diese Erhitzung auf Prozesstemperatur muss Energie zugeführt werden, um das ursprüngliche Temperaturniveau wieder herzustellen.

Die Energiezufuhr wird, wie erwähnt, in der Regel bei dem Ofen über die beheizte Tiegelwand, über in die Schmelze eingetauschte Heizelemente oder über Strahlung, die auf die Badoberfläche wirkt, realisiert. Für den Wärmeaustausch ist die wärmeübertragende Fläche größenbestimmend, um bei realistischen Randbedingungen den erforderlichen Wärmestrom zu erreichen.

Mit der Größe der beheizten Tiegelfläche vergrößert sich auch die Bad- bzw. Schmelzeoberfläche und das Tiegelvolumen. Bei Schmelzesystemen verursachen Badoberflächen viele Probleme. Eine größere Badoberfläche bedeutet:
- Verstärkte Oxidbildung
- Größerer Schutzgasbedarf
- Erhöhte Wärmeabstrahlung durch schlechtere Isolierung
- Erhöhter Reinigungsaufwand.

Grundsätzlich steigt das Gefahrenpotential mit größeren Mengen Flüssigmaterial und größeren Badoberflächen.

Der Erfindung liegt die Aufgabe zugrunde, eine Vorrichtung zur Temperaturbehandlung von Schmelzen aus Nichteisenmetallen zu schaffen, die ein Heizen oder Kühlen der Schmelzen auch bei kleineren Schmelzeoberflächen gestattet.

Diese Aufgabe wird erfindungsgemäß durch die Merkmale des Anspruchs 1 gelöst.

Durch die in den Unteransprüchen angegebenen Maßnahmen sind vorteilhafte Weiterbildungen und Verbesserungen möglich.

Erfindungsgemäß umfasst die Vorrichtung zur Temperaturbehandlung von Schmelzen aus Nichteisenmetallen einen die Schmelze des Nichteisenmetalls aufnehmenden Behälter, eine Fördervorrichtung mit Überführungsleitung und mindestens einen Wärmetauscher, wobei die Fördervorrichtung mit Überführungsleitung und der Wärmetauscher ausgebildet sind, Schmelze aus dem Behälter in und durch den mindestens einen Wärmetauscher zu ihrer Aufheizung oder Abkühlung und aus dem Wärmetauscher in den Behälter zurück oder in einen weiteren Behälter zu fördern. Dadurch, dass ein Wärmetauscher verwendet wird, dem die Schmelze über die Überführungsleitung aus dem Behälter zugeführt wird, kann die Schmelze ohne zusätzlich Badoberfläche und ohne Oxidbildung in relativ kurzer Zeit aufgeheizt, aber auch abgekühlt werden und kann aus dem Wärmetauscher in den Behälter zurück oder in einen anderen Behälter geleitet werden. Dabei kann der Behälter kleine Abmessungen mit kleinem Volumen, kleiner Badoberfläche, geringer Schutzbegasung bei kleinerem Gefahrenpotential aufweisen. Die Schmelzleistung wird hauptsächlich durch die Größe des Wärmetauschers bestimmt und ist damit unabhängig von der Behältergröße (Tiegelgröße). Durch den Wärmetauscher können vorhandenen Systeme auf eine größere Schmelzleistung nachgerüstet werden.

In einem vorteilhaften Ausführungsbeispiel kann der Behälter oder der weitere Behälter als Schmelz- und Warmhalteofen ausgebildet sein, wobei durch Vorsehen des Wärmetauschers der Tiegel des Ofens so klein wie möglich gehalten werden kann, da die gewünschte Temperatur der Schmelze über den Wärmetauscher erreicht wird. Außerdem wird das Gefahrenpotential eines Brandes verringert. Weiterhin ist es möglich, in Gebrauch befindliche Schmelz- und Warmhalteöfen ohne größeren Aufwand nachzurüsten.

Die Fördereinrichtung weist eine Pumpe auf, die in die Schmelze hineinragt, wodurch die Schmelze über die Überführungsleitung aus dem Behälter durch den Wärmetauscher und in den Behälter zurück oder einen weiteren Behälter transportiert werden kann. Dabei kann der weitere Behälter in verschiedenster Weise ausgebildet sein. Beispielsweise kann unter den Begriff zweiter Behälter auch ein Rohrleitungssystem zum Transport der Schmelze fallen. Es kann auch ein weiterer Ofen sein, in dem gefiltert, legiert oder gereinigt wird. Auch kann die Schmelze in ein Überlaufsystem gefördert werden, in dem z.B. ein Niveau konstant gehalten wird und der Überlauf wieder zurück in den Behälter geführt wird.

Gemäß der Erfindung bilden der Behälter bzw. der weitere Behälter, die Überführungsleitung mit in die Schmelze eintauchendem Eintrittsende und in die Schmelze eintauchendem Austrittsende und der Wärmetauscher ein geschlossenes Rohrsystem, so dass eine Erwärmung der Schmelze ohne Kontakt zur Atmosphäre durchgeführt werden kann und damit die Bildung zusätzlicher Oxide vermieden wird. Außerdem kann die Schmelze in dem geschlossenen Rohrsystem nicht brennen. Weiterhin ist keine Schutzbegasung in dem geschlossenen Rohrsystem erforderlich. Die erfindungsgemäße Vorrichtung kann somit auch zur Überhitzung von Schmelze genutzt werden, die in einem Prozessschritt auf eine höhere Verarbeitungstemperatur im geschlossenen Rohrsystem angehoben werden soll.

Vorteilhafterweise kann der Wärmetauscher als Rohrbündelwärmetauscher ausgebildet sein, bei dem auf der Innenseite der Rohre die Schmelze geführt wird und auf der Rohraußenseite Energie zugeführt wird, wodurch ein hoher Wärmeübertragungswirkungsgrad erreicht wird. Selbstverständlich sind andere Wärmetauschertypen verwendbar, wie Plattenwärmetauscher, Spiral- oder U-Rohrwärmetauscher, Mantelrohrwärmetauscher und andere.

Vorteilhafterweise weist der Wärmetauscher eine Heizvorrichtung auf, die mindestens einen Brenner und/oder elektrische Heizelemente oder einen Induktor umfasst.

Zusätzlich kann der Wärmetauscher eine Kühlvorrichtung umfassen, die die Schmelze schnell abkühlen kann, was insbesondere bei einer Magnesiumschmelze von Bedeutung ist, um bei einer Überhitzung das Gefahrenpotential Brand zu reduzieren und die Schmelze schnell in den sicheren Temperaturbereich zu bringen.

Gas- und ölbeheizte Brennersysteme können zumindest teilweise zur Kühlung dienen. Dazu werden der oder die Brenner ausgeschaltet und es wird nur über das Brennluftgebläse Luft durch den oder die Brenner geblasen, wodurch die Schmelze in dem Wärmetauscher mit Luft gekühlt wird.

Gemäß einem vorteilhaften Ausführungsbeispiel können mehrere Wärmetauscher in einer Modulbauweise nacheinander in Reihe oder parallel zwischen die Überführungsleitung geschaltet werden, wodurch eine flexible Leistungserhöhung erreicht wird.

Die Erfindung ist in der Zeichnung dargestellt und wird in der nachfolgenden Beschreibung näher erläutert. Es zeigen
- Fig. 1: eine schematische Darstellung der erfindungsgemäßen Vorrichtung zur Temperaturbehandlung von Schmelzen,
- Fig. 2: ein Ausführungsbeispiel der erfindungsgemäßen Vorrichtung zur Temperaturbehandlung von Schmelzen aus Nichteisenmetallen in einer teilweise geschnittenen perspektivischen Ansicht,
- Fig. 3: a) eine teilweise geschnittene perspektivische Ansicht des in Fig. 1 verwendeten Wärmetauschers, b) eine Schnittansicht durch den Wärmetauscher, und
- Fig. 4: ein weiteres Ausführungsbeispiel der erfindungsgemäßen Vorrichtung in einer teilweise geschnittenen perspektivischen Ansicht.

Die in Fig. 1 dargestellte Vorrichtung zur Temperaturbehandlung von Schmelzen aus Nichteisenmetallen weist einen Behälter 1 auf der eine Schmelze aufnimmt. Dem Behälter 1 ist eine Fördereinrichtung zugeordnet, die mindestens eine Pumpe 10, die in das Bad der Schmelze eintaucht, und eine Überführungsleitung 3 umfasst. Ein Wärmetauscher 2 ist über die Überführungsleitung 3 mit dem Behälter 1 derart verbunden, dass alle zusammen ein geschlossenes Rohrsystem bilden. Gestrichelt dargestellt ist ein weiterer Behälter 200, der mit dem Ausgang des Wärmetauschers 2 über die Überführungsleitung 3 verbunden ist. Auch in dieser Ausführungsform bilden Behälter 1, Überführungsleitung 3, Wärmetauscher 2, Überführungsleitung 3 und weiterer Behälter 200 ein geschlossenes Rohrsystem.

Die Schmelze wird von der Pumpe 10 aus dem Behälter 1 über die Überführungsleitung 3 in den und durch den Wärmetauscher 2 gepumpt, dort wird die Temperatur der Schmelze durch Aufheizung oder Kühlung verändert, und die temperaturveränderte Schmelze wird von der Pumpe 10 wieder über die Überführungsleitung 3 in den Behälter 1 zurück transportiert oder in den weiteren Behälter 200 geleitet.

In Fig. 2 ist ein weiteres Ausführungsbeispiel der erfindungsgemäßen Vorrichtung dargestellt, die als eine Vorrichtung zum Schmelzen und Warmhalten von Nichteisenmetallen, die beispielsweise Magnesium, Zink, Blei u.a. enthalten können, ausgebildet ist. Sie weist als Behälter einen Schmelz- und Warmhalteofen 1 und einen Wärmetauscher 2 auf, wobei der Wärmetauscher 2 über die Überführungsleitung 3 mit dem Inneren des Ofens 1 verbunden ist. Der Ofen umfasst einen Tiegel 4, in dem die Schmelze aufgenommen ist, wobei an den Ofenwänden Heizvorrichtungen 5 angebracht sind, die die Schmelze im Tiegel 4 abhängig von ihrer Heizleistung auf eine Temperatur bringen, die die Schmelze im flüssigen Zustand hält. Der Tiegel 4 wird durch einen Deckel 6 abgeschlossen, in dem mindestens eine Öffnung 7 (hier offen gezeigt) für das Einbringen von zu schmelzendem festem Metallmaterial, beispielsweise in Form von Masseln, angeordnet ist.

Die Überführungsleitung 3 umfasst eine Zulaufleitung 8 und eine Rücklaufleitung 9, die jeweils durch den Deckel 6 des Tiegels 4 geführt sind und in die Schmelze hineinragen und mit dem Wärmetauscher 2 verbunden sind. Die Rohrenden liegen unter der Badoberfläche. Die Überführungsleitungen sind durch eine Begleitheizung beheizt. Jedes Rohr hat einen Klemmenkasten mit Stecker für den Elektroanschluss.

Weiterhin ist die Pumpe 10 vorgesehen, die ebenfalls durch den Deckel 6 hindurch ragt und mit ihrem Saugende 11 mit dem Ende der Zulaufleitung 8 verbunden ist.

Der in Fig. 2 dargestellte Wärmetauscher 2 ist mit einer Aufheizvorrichtung versehen, die im Ausführungsbeispiel als Gasbrenner 12 ausgebildet ist.

In Fig. 3a, b ist der Wärmetauscher 2 genauer dargestellt und als RohrbündelWärmetauscher ausgebildet. Mittig ist ein Flammrohr 13 vorgesehen, das mit dem Brenner 12 verbunden ist, wobei die Flammen des Brenners in das Flammrohr 13 gerichtet sind. Um das Flammrohr 13 herum ist ein Rohrbündel 14 spiralförmig gewickelt, das jeweils mit der Zulaufleitung 8 und der Rücklaufleitung 9 verbunden ist und Schmelze von der Zulaufleitung 8 zur Rücklaufleitung 9 führt. Eine Trennwand 19 teilt das Rohrbündel 14 in einen ersten rohrbündelbereich 0 und einen zweiten Rohrbündelbereich 21.

Um das Rohrbündel 14 herum sind eine wärmeisolierende zylinderförmige Wand 15 und ein entsprechender Boden 16 und Deckel 17 vorgesehen, wobei der Brenner 12 den Deckel 17 durchgreift. Schließlich ist noch ein Abgasstutzen 18 mit dem Inneren des Wärmetauschers verbunden, über das die von dem Brennvorgang erzeugten Abgase abgeleitet werden.

Die dargestellte Form ist ähnlich der einer Ölheizung. In dem Rohrbündel 14 steht ein großes Innenrohr aus hitzebeständigem Material mit einem feuerfest ausgekleideten Boden. Die Flamme brennt gegen den Boden, die Gase kommen an der Rohrwand nach oben zurück, strömen über die obere Kante zurück in den ersten Rohrbündelbereich 20. In dem Rohrbündel 14 nach unten umströmen die Gase die Unterkante der Trennwand 19 in dem zweiten Bündelbereich 21 und hier von unten nach oben zum seitlichen Abgasaustritt. Diese Abgase können noch durch den Ofen geführt werden. Das Temperaturniveau ist so hoch, dass die Heizleistung ausreicht, um die Temperaturverluste im Tiegelofen auszugleichen.

In Fig. 4 ist ein weiteres Ausführungsbeispiel in ähnlicher Ansicht wie in Fig. 1 dargestellt, wobei sich dieses Ausführungsbeispiel zu dem Ausführungsbeispiel nach Fig. 1 darin unterscheidet, dass der Wärmetauscher als Induktionswärmetauscher ausgebildet ist Die Rohrleitung wird dabei durch einen Induktor geführt und die Schmelze wird durch das magnetische Wechselfeld erwärmt.

Bei dem Aufheizen der Schmelze werden bei den beschriebenen Öfen vorgewärmte Masseln, die beispielsweise aus einer Magnesiumlegierung bestehen, durch die Öffnung 7 in den Tiegel 4 eingeführt, wobei diese Masseln direkt in der Schmelze aufgeheizt und verflüssigt werden. Durch diesen Vorgang wird die Schmelze, insbesondere in der Umgebung der Masseln abgekühlt. Daher wird, sobald Masseln geschmolzen werden sollen, die Pumpe 10 aktiviert, die Schmelze wird mit einer ersten Temperatur T1 ansaugt und über die Zulaufleitung 8 in den Wärmetauscher 2 gefördert, in dem die Temperatur der Schmelze erhöht wird. Nach Verlassen des Wärmetauschers 2 wird die Schmelze mit der höheren zweiten Temperatur T2 über die Rücklaufleitung 9 wieder in den Tiegel 4 rückgeführt.

Dieser Vorgang des Förderns der Schmelze in den Wärmetauscher 2, die Erwärmung im Wärmtauscher 2 und ihrer Rückführung in den Tiegel 4 kann temperatur-, prozess- oder manuell gesteuert werden. Vorteilhaft ist, wenn die Position der aufzuschmelzenden Masseln zwischen der Auslassöffnung der Rücklaufleitung 9 und der Ansaugstelle der Pumpe angeordnet ist.

Zum Zwangskühlen der Schmelze wird die Schmelze in den Wärmetauscher 2 gefördert, im Wärmetauscher abgekühlt und in den Tiegel 4 zurückgeführt. In diesem Fall ist die Ansaugtemperatur T1 höher als die Temperatur T2 der Auslassöffnung der Rücklaufleitung 9. Der Vorgang wird automatisch oder manuell gestartet. Zum Kühlen kann bei gas- oder öl-beheizten Wärmetauschern das Brennluftgebläse eingesetzt werden. Es kann aber auch über ein zusätzliches Gebläse Kühlluft durch den Wärmetauscher 2 geführt werden, mit dem die Schmelze abgekühlt wird. Mit diesem Prozess kann Wärmeenergie der Schmelze entzogen werden. Bei Schnellabschaltungen aus dem Schmelzprozess oder bei schnellen Temperaturabsenkungen der Schmelze ist es vorteilhaft, Wärmeenergie schnell aus dem System abzuführen. Bei Schnellabschaltungen kann es durch Nachdrücken der überhitzten Ofenausmauerung zu Temperaturüberschwinger der Schmelze sowie zu kritischen Übertemperaturen kommen, bei der die Wirksamkeit der Schutzbegasung nachlässt und das Gefahrenpotential deutlich steigt. Mit dem kühlenden Wärmetauscher können diese Situationen durch Zwangskühlung der Schmelze vermieden werden. Der Abkühlprozess bis zur Erstarrung der Schmelze dauert bei großen Schmelzemengen bei gut isolierten Öfen lange. Bei einigen Legierungen durchläuft die Schmelze in dieser Zeit Mischkristallphasen, die Ausseigerungen zur Folge hat, wodurch die Qualität der Schmelze beeinträchtigt wird und später einen erhöhten Pflegeaufwand nach sich zieht. Mit dem kühlenden Wärmetauscher können diese Zeiten reduziert werden und die oben beschriebenen Nebenwirkungen können deutlich reduziert werden.

Es ist möglich, im Gebrauch stehende Anlagen mit der Pumpe 10, der Überführungsleitung 2 und dem Wärmetauscher 3 nachzurüsten, so dass diese schon im Gebrauch befindlichen Anlagen auf eine höhere Schmelzleistung gebracht werden können.

## Patentansprüche

1. Vorrichtung zur Temperaturbehandlung von Schmelzen aus Nichteisenmetallen mit einem die Schmelze des Nichteisenmetalls aufnehmenden Behälter (1), einer Fördervorrichtung (10) mit Überführungsleitung (3) und mindestens einem Wärmetauscher (2), wobei die Fördervorrichtung (10) mit Überführungsleitung (3) und der Wärmetauscher ausgebildet sind, Schmelze aus dem Behälter (1) in und durch den mindestens einen Wärmetauscher (2) zu ihrer Aufheizung oder Abkühlung und aus dem Wärmetauscher (2) in den Behälter (1) zurück oder in einen weiteren Behälter (200) zu fördern, **dadurch gekennzeichnet, dass** die Überführungsleitung (3) mit in die Schmelze eintauchendem, unter der Badoberfläche liegenden Eintrittsende und in die Schmelze eintauchendem, unter der Badoberfläche liegenden Austrittsende und der Wärmetauscher (2) ein geschlossenes, durch den Wärmetauscher hindurchgehendes Rohrsystem bilden.

2. Vorrichtung nach Anspruch 1, wobei der Behälter (1) ein Schmelz- und Warmhalteofen (100) ist.

3. Vorrichtung nach Anspruch 1 oder 2, wobei die Fördervorrichtung eine Pumpe (10) zum Pumpen der Schmelze durch den Wärmetauscher (2) über die Überführungsleitung (3) aus dem Behälter (1) und in den Behälter (1) zurück oder in den weiteren Behälter (200) aufweist.

4. Vorrichtung nach einem der Ansprüche 1 bis 3, wobei der Wärmetauscher (2) als Rohrbündelwärmetauscher ausgebildet ist.

5. Vorrichtung nach einem der Ansprüche 1 bis 4, wobei der Wärmetauscher (2) eine Heizvorrichtung aufweist, die mindestens einen Brenner (12), elektrische Heizelemente und/oder einen Induktor umfasst.

6. Vorrichtung nach einem der Ansprüche 1 bis 5, wobei der Wärmetauscher (2) einen Abgasauslass (18) aufweist.

7. Vorrichtung nach einem der Ansprüche 2 bis 6, wobei der Schmelz- und Warmhalteofen eine Zuführöffnung (7) zum Zuführen von zu schmelzendem festen Nichteisenmetallteilen, wie Masseln, aufweist.

8. Vorrichtung nach einem der Ansprüche 1 bis 7, wobei der Wärmetauscher (2) eine Kühlvorrichtung aufweist.

9. Vorrichtung nach Anspruch 8, wobei die Kühlvorrichtung als Gas- oder Luftkühlung ausgebildet ist.

10. Vorrichtung nach einem der Ansprüche 1 bis 9, wobei mehrere Wärmetauscher (2) nacheinander in Reihe oder parallel zueinander zwischen die Überführungsleitung (3) geschaltet sind.

## Claims

1. A device for heat treating melts made of non-ferrous metals, comprising a container (1) receiving the melt of the non-ferrous metal, a delivery device (10) including a transfer line (3) and at least one heat exchanger (2), the delivery device (10) including the transfer line (3) and the heat exchanger being designed to deliver melt from the container (1) into and through the at least one heat exchanger (2) for heating or cooling, and out of the heat exchanger (2) back into the container (1) or into a further container (200), **characterized in that** the transfer line (3), with the inlet end that is immersed into the melt and located beneath the bath surface and the outlet end that is immersed into the melt and located beneath the bath surface, and the heat exchanger (2) form a closed tube system passing through the heat exchanger.

2. The device according to claim 1, wherein the container (1) is a melting and holding furnace (100).

3. The device according to claim 1 or 2, wherein the delivery device comprises a pump (10) for pumping the melt through the heat exchanger (2) via the transfer line (3) out of the container (1), and back into the container (1) or into the further container (200).

4. A device according to any one of claims 1 to 3, wherein the heat exchanger (2) is designed as a shell-and-tube heat exchanger.

5. A device according to any one of claims 1 to 4, wherein the heat exchanger (2) comprises a heating device, which includes at least one burner (12), electric heating elements and/or an inductor.

6. A device according to any one of claims 1 to 5, wherein the heat exchanger (2) comprises an exhaust gas outlet (18).

7. A device according to any one of claims 2 to 6, wherein the melting and holding furnace comprises a feed opening (7) for feeding solid non-ferrous metal parts to be melted, such as pigs.

8. A device according to any one of claims 1 to 7, wherein the heat exchanger (2) comprises a cooling device.

9. The device according to claim 8, wherein the cooling device is designed in the form of a gas or air cooling system.

10. A device according to any one of claims 1 to 9, wherein a plurality of heat exchangers (2) are consecutively connected in series or in parallel to one another between the transfer line (3).

## Revendications

1. Dispositif de traitement thermique de masses fondues à base de métaux non ferreux, avec un récipient (1) recevant la masse fondue du métal non ferreux, un dispositif de transport (10) doté d'une ligne de transfert (3) et au moins un échangeur de chaleur (2), où le dispositif de transport (10) avec la ligne de transfert (3) et l'échangeur de chaleur sont conçus pour transporter la masse fondue hors du récipient (1) dans et à travers l'au moins un échangeur de chaleur (2) pour son réchauffement ou son refroidissement et en retour hors de l'échangeur de chaleur (2) dans le récipient (1) ou dans un autre récipient (200), **caractérisé en ce que** la ligne de transfert (3), avec l'extrémité d'entrée plongeant dans la masse fondue se situant en-dessous de la surface du bain et l'extrémité de sortie plongeant dans la masse fondue se situant en-dessous de la surface du bain, et l'échangeur de chaleur (2), constituent un système de tuyauterie fermé traversant de part en part l'échangeur de chaleur.

2. Dispositif selon la revendication 1, dans lequel le récipient (1) est un four de fusion et de maintien à température (100).

3. Dispositif selon la revendication 1 ou la revendication 2, dans lequel le dispositif de transport présente une pompe (10) permettant le pompage de la masse fondue à travers l'échangeur de chaleur (2) par le biais de la ligne de transfert (3) à partir du récipient (1) et le retour dans le récipient (1) ou dans l'autre récipient (200).

4. Dispositif selon l'une des revendications 1 à 3, dans lequel l'échangeur de chaleur (2) est conçu sous forme d'échangeur de chaleur à faisceau de tubes.

5. Dispositif selon l'une des revendications 1 à 4, dans lequel l'échangeur de chaleur (2) présente un dispositif de chauffage qui comprend au moins un brûleur (12), des éléments chauffants électriques et/ou un inducteur.

6. Dispositif selon l'une des revendications 1 à 5, dans lequel l'échangeur de chaleur (2) présente une sortie de gaz d'échappement (18).

7. Dispositif selon l'une des revendications 2 à 6, dans lequel le four de fusion et de maintien à température présente un orifice d'alimentation (7) pour l'alimentation de pièces de métal non ferreux solides devant être fondues, comme des massiaux.

8. Dispositif selon l'une des revendications 1 à 7, dans lequel l'échangeur de chaleur (2) présente un dispositif de refroidissement.

9. Dispositif selon la revendication 8, dans lequel le dispositif de refroidissement est conçu sous forme de refroidissement à gaz ou à air.

10. Dispositif selon l'une des revendications 1 à 9, dans lequel plusieurs échangeurs de chaleur (2) sont branchés les uns derrière les autres en rangée ou parallèles les uns aux autres entre la ligne de transfert (3).
